# EUROPÄISCHE PATENTSCHRIFT

(11) **EP 1 006 053 B1**
(45) Veröffentlichungstag und Bekanntmachung des Hinweises auf die Patenterteilung: **25.09.2002**
(21) Anmeldenummer: 99114387.6
(22) Anmeldetag: 22.07.1999
(51) Int. Cl.: B65D 43/02

(54) **Leicht zu öffnender Dosendeckel**
Easy-open can lid
Couvercle de boîte à ouverture facile

(30) Priorität: 02.12.1998 DE 29821514 U
(43) Veröffentlichungstag der Anmeldung: 07.06.2000
(73) Patentinhaber: Rasselstein Hoesch GmbH, 56626 Andernach (DE)
(72) Erfinder: Sauer, Reiner, Dr., 56566 Neuwied (DE); Efgen, Werner, 56581 Melsbach (DE)
(74) Vertreter: Rapp, Bertram, Dr.

(56) Entgegenhaltungen:
- EP-A- 0 090 957
- DE-A- 2 933 547
- DE-A- 19 620 448
- GB-A- 379 121
- US-A- 4 090 004

## Beschreibung

Die Erfindung betrifft einen leicht zu öffnenden Dosendeckel gemäß dem Oberbegriff des Patentanspruchs 1.

Ein derartiger, leicht zu öffnender Dosendeckel ist aus der DE 196 20 448 A1 bekannt. Gegenüber zuvor bekannten, leicht zu öffnenden Dosendeckeln, bei denen das Verschlußteil durch eine Aluminiumfolie gebildet war, wird bei dem eingangs erwähnten, leicht zu öffnenden Dosendeckel das bei der Herstellung des Deckelringes anfallende Blechteil als Verschlußteil verwendet. Hierzu ist es wichtig, daß der Blechrohling bzw. das Blech, aus dem Blechrohling ausgestanzt wird, zumindest einseitig eine heißsiegelfähige Beschichtung aufweist. Diese Beschichtung kann z.B. eine Folie aus Polypropylen oder Polyäthylenterephtalat, oder auch ein siegelfähiger, organischer Lack sein. Diese Beschichtung ist zu Beginn der Deckelfertigung in der Innenseite des Blechrohlings bzw. des späteren Deckels, d.h. an derjenigen Seite, die beim fertigen Deckel dem Innern der Dose zugekehrt ist, angeordnet. Durch den Umformvorgang wird die heißsiegelfähige Beschichtung im Bereich der Einrollung und durch das Flachdrücken derselben im Bereich des Ringflansches an die Deckelaußenseite gebracht. Da bei dem ausgestanzten Blechteil die heißsiegelfähige Beschichtung an der späteren Innenseite des Deckels angeordnet ist, kommen beim Heißsiegeln zwei heißsiegelfähige Beschichtungen aufeinander, was eine druckdichte Siegelung gewährleistet. Das Verschlußteil wird vor dem Versiegeln mit einer Öffnungslasche oder einem Öffnungsring versehen, so daß man durch Ziehen an der Öffnungslasche das Verschlußteil von dem Ringflansch des Deckelringes abziehen und damit die Dose ohne einen Dosenöffner leicht öffnen kann.

Der Erfindung liegt nun die Aufgabe zugrunde, einen leicht zu öffnenden Dosendeckel der eingangs erwähnten Art dahingehend zu verbessern, daß die Dose nach dem Abziehen des Verschlußteiles in einfacher Weise wieder verschließbar ist.

Dies wird nach der Erfindung durch die im Anspruch 1 definierten Merkmale erreicht.

Vorteilhafte Ausgestaltungen der Erfindung sind in den Unteransprüchen gekennzeichnet.

Durch diese Ausgestaltung vereinigt der Dosendeckel in sich zwei wesentliche Eigenschaften. Durch Abziehen (Peelen) des Verschlußteiles mittels der Öffnungslasche kann das Verschlußteil leicht vom Deckelring entfernt und damit die Dose geöffnet werden. Wenn der Doseninhalt nur teilweise verbraucht ist, kann man das Verschlußteil so auf den Deckelring aufsetzen, daß die Ausprägung zum Doseninneren hin zeigt. Durch Andrücken der Ausprägung in die Deckelöffnung wird der Umfangsabschnitt in der Deckelöffnung festgeklemmt und damit das Verschlußteil fest am Deckelring gehalten. Die am Flansch vorhandene Beschichtung sorgt dabei auch für eine ausreichende Abdichtung.

Die Erfindung wird in folgendem, anhand von in der Zeichnung dargestellten Ausführungsbeispielen näher erläutert. Es zeigen:
- Fig. 1: einen Teilschnitt eines ersten Ausführungsbeispieles mit dem aufgesiegelten Verschlußteil,
- Fig. 2: einen Teilschnitt des gleichen Ausführungsbeispieles in wieder verschlossenem Zustand,
- Fig. 3: einen Teilschnitt eines zweiten Ausführungsbeispieles.

Der fertige, leicht zu öffnende Dosendeckel ist in der Zeichnung jeweils in einem Teilschnitt dargestellt, wobei dieser Teilschnitt den Randbereich des Dosendeckels 1 zeigt. Dieser Dosendeckel 1 besteht aus einem Deckelring 2 und einem Verschlußteil 3. Das Verschlußteil 3 ist durch ein Blechteil gebildet, welches bei der Herstellung des Deckelringes 2 anfällt. Sowohl der Deckelring 2 als auch das Verschlußteil 3, die beide aus dem gleichen Blechrohling hergestellt sind, weisen an ihrer Innenseite - dies ist bei der fertigen Dose die dem Dosenrumpf 4 zugekehrte, in den Zeichnungen unten liegende Seite des Dosendeckels 1 - eine heißsiegelfähige Beschichtung auf. Bei dieser Beschichtung, die in der Zeichnung nicht dargestellt ist, kann es sich um eine aufkaschierte Folie, oder eine direkt aufextrudierte Schicht aus Polypropylen, Polyäthylenterephtalat, einen siegelfähigen Lack oder dgl. handeln. Der Deckelring 2 weist an seinem inneren Rand einen durch eine flachgedrückte Einrollung gebildeten Ringflansch 5 auf. Durch das Einrollen des Ringflansches 5, welches in der DE 196 20 448 A1 näher beschrieben ist, ist der Ringflansch an seiner gesamten Außenseite, d.h. an seiner nach außen gerichteten Oberseite 5a und seiner zum Doseninneren gerichteten Unterseite 5b, mit der heißsiegelfähigen Beschichtung versehen. Auf den Ringflansch 5 ist das Verschlußteil 3, welches durch Ausstanzen eines von dem Deckelring 2 umgebenen Blechteiles gemäß dem in der vorgenannten Druckschrift näher beschriebenen Verfahren entstanden ist, mit seinem Randbereich 3a aufgesiegelt. Während des Herstellungsverfahrens des Deckelringes wird eine Einrollung so zu dem Ringflansch 5 flachgedrückt, daß sich dieser und der Randbereich 3a des Verschlußteiles 3 gegenseitig überlappen. Der Ringflansch 5 umschließt dann eine Deckelöffnung 9, die etwas kleiner ist als die Außenabmessung 10 des Verschlußteiles 3, obwohl das Verschlußteil 3 durch Ausstanzen eines Blechteiles aus dem Deckelring 2 entstanden ist.

Der Deckelring 2 weist ferner einen Außenbördel 6 auf, der zusammen mit einem entsprechenden Außenbördel 7 des Dosenrumpfes 4 zur Bildung eines Doppelfalzes dient. Zur Herstellung des Dosendeckels 1 wird ein Blech verwendet, z.B. Weißblech, verchromtes Feinstblech oder Aluminiumblech mit einer Dicke zwischen 0,05 und 0,3 mm. Dieses Blech weist zumindest an einer Seite, die bei der fertigen Dose dem Doseninneren zugekehrt ist, wie zuvor erwähnt, eine heißsiegelfähige Beschichtung auf. An der gegenüberliegenden Außenseite kann das Blech lackiert sein.

Die Herstellung des Dosendeckels aus dem Blechrohling erfolgt in mehreren Umformschritten, die in der DE 196 20 448 A1 näher beschrieben sind. In Ergänzung zu diesen Umformschritten wird bei der Herstellung des erfindungsgemäßen Dosendeckels das Blechteil, welches weder das Verschlußteil 3 bildet, vor dem Ausstanzen aus dem Deckelring 2 mit einer aus der Ebene E-E des Blechteiles herausragenden, topfartigen Ausprägung 3b, 3c versehen, was durch Hohlprägen, oder mehrsstufiges Tiefziehen erfolgen kann. Die topfartige Ausprägung 3b, 3c weist ein sich im wesentlichen parallel zur Ebene E-E erstreckendes Deckelfeld 3c und einen sich im wesentlichen senkrecht zur Ebene E-E erstreckenden Umfangsabschnitt 3b auf. Der Umfangsabschnitt 3b ist in seiner Umrißform und in seinen Umrißabmessungen der Umrißform und den Umrißabmessungen der Deckelöffnung 9 so angepaßt, daß das Verschlußteil 3 mit seiner Ausprägung, d.h. seinem Umfangsabschnitt 3b, klemmend in die Deckelöffnung 9 einsetztbar ist, wie es in Fig. 2 dargestellt ist.

Fig. 1 zeigt den Dosendeckel 1 in versiegeltem Zustand, d.h. das Verschlußteil 3 ist mit seinem ebenen Randbereich 3a mit dem flachgedrückten Ringflansch 5 versiegelt. Hierbei ist zweckmäßig die Ausprägung 3b, 3c so hergestellt, daß sie gegenüber der Dose nach außen gerichtet ist. Dies erleichtert nämlich das Abziehen des Verschlußteiles 3 zum Öffnen der Dose. Zu diesem Zweck ist eine Öffnungslasche 11 oder auch ein Öffnungsring vorgesehen, welche das Erfassen mit den Fingern zum Einleiten der Ausreißkräfte erlaubt. Die Öffnungslasche 11 weist einen Befestigungslappen 12 auf, der entlang einer Biegekante 12a umgebogen ist. Dieser Befestigungslappen 12 ist entlang einer Biegekante 12a umgebogen und sein umgebogener freier Abschnitt ist mit der Außenseite des Randbereiches 3a des Verschlußteiles 3 durch Heißsiegeln, Kleben oder dgl. verbunden. Die Verbindung erfolgt dabei derart, daß die Biegekante 12a in der Nähe des äußeren Randes des Verschlußteiles 3 angeordnet ist. Durch Ziehen an der Öffnungslasche 11 wird der Randbereich 3a des Verschlußteiles 3 zunächst im Bereich des Befestigungslappens 12 von dem Ringflansch 5 gelöst und anschließend kann das gesamte Verschlußteil 3 vom Deckelring 2 abgezogen werden.

Wenn der Doseninhalt nur teilweise verbraucht ist und noch später verwendet werden soll, kann man das Verschlußteil um 180° drehen und wieder auf den Deckelring 2 aufsetzen. Vorher muß allerdings die Öffnungslasche ebenfalls um 180° in entgegengesetzter Richtung um den äußeren Rand des Verschlußteiles 3 gebogen werden, damit sie wieder nach außen zu liegen kommt. Der Umfangsabschnitt 3b kann in die Deckelöffnung 9 eingedrückt werden und wird dort klemmend gehalten. Eine gewisse Abdichtung erfolgt durch die Beschichtung des Deckelringes 2, die an dem die Deckelöffnung 9 begrenzenden Teil des Ringflansches 5 dem Umfangsabschnitt 3b zugekehrt ist.

Bei dem in Fig. 3 dargestellten Ausführungsbeispiel sind Teile gleicher Funktion mit den gleichen Bezugszeichen bezeichnet wie beim vorhergehenden Ausführungsbeispiel, weshalb vorstehende Beschreibung sinngemäß auch auf das in Fig. 3 dargestellte Ausführungsbeispiel zutrifft. Dieses Ausführungsbeispiel unterscheidet sich vom vorangegangenen Ausführungsbeispiel nur dadurch, daß die Ausprägung 3b, 3c des mit dem Ringflansch 5 versiegelten Verschlußteiles 3 bereits vor dem Ausstanzen zum Doseninneren hin gerichtet ist. Der Randbereich 3a des Verschlußteiles 3 ist mit dem Ringflansch 5 vor dem erstmaligen Öffnen der Dose versiegelt. Der Lappen 12 der Öffnungslasche 11 ist mit der Außenseite des Randbereiches 3a verklebt oder versiegelt. Nach dem erstmaligen Öffnen des Dosendeckels kann dessen Verschlußteil 3 in der gleichen Lage wieder in die Deckelöffnung 11 eingesetzt werden, um die teilweise geleerte Dose wieder zu verschließen.

## Patentansprüche

1. Dose mit leicht zu öffnendem Dosendeckel, bestehend aus
- einem Deckelring (2), der durch Umformen eines zumindest einseitig mit einer heißsiegelfähigen Beschichtung versehenen Blechrohlings und Ausstanzen des von dem Deckelring (2) umgebenen Blechteils gebildet ist und der an seinem äußeren Rand einen Außenbördel (6) zur Bildung eines Doppelfalzes und an seinem inneren Rand einen durch eine Einrollung gebildeten Ringflansch (5) aufweist, der eine Deckelöffnung (9) umschließt, wobei die Einrollung so geformt und zu dem Ringflansch flachgedrückt ist, daß die Deckelöffnung kleiner ist als das ausgestanzte Blechteil
- und einem Verschlußteil (3), welches aus dem ausgestanzten Blechteil gebildet und vor dem Ausstanzen aus dem Deckelring (2) mit einer aus der Ebene (E-E) des Verschlußteils (3) herausragenden topfartigen Ausprägung (3b, 3c) versehen ist, die einen Umfangsabschnitt (3b) aufweist, der sich senkrecht zur Ebene (E-E) erstreckt und zwischen dem in der Ebene (E-E) liegenden, ebenen Randbereich (3a) und einen aus der Ebene (E-E) herausgeprägten, sich parallel zu dieser erstreckenden Deckelfeld (3c) liegt,
wobei
- sich der Ringflansch (5) des Deckelrings (2) und der Randbereich (3a) des Verschlußteils gegenseitig überlappen und zum erstmaligen Verschließen der Deckelöffnung (9) der Randbereich (3a) des Verschlußteils und der Ringflansch (5) im Bereich ihrer Überlappung durch Heißsiegeln miteinander lösbar verbunden sind,
wobei die Ausprägung (3b, 3c) gegenüber der mit dem Dosendeckel zu verschließenden Dose (4) nach außen gerichtet ist,
- die Deckelöffnung (9) erstmalig durch Abziehen des Verschlußteils (3) vom Deckelring (2) zu öffnen ist,
- und die Umrißform und -Abmessungen des Verschlußteils (3) der Umrißform und den Abmessungen der Deckelöffnung (9) so angepaßt sind, daß das Verschlußteil (3) mit seiner Ausprägung (3b, 3c) zum Wiederverschließen des Dosendeckels klemmend in die Deckelöffnung (9) einsetzbar ist.

2. Dosendeckel nach Anspruch 1, **dadurch gekennzeichnet, daß** an der Außenseite des Randbereichs (3a) ein Öffnungsring oder eine Öffnungslasche (11) zum Abziehen des Verschlußteils vom Deckelring (2) angebracht ist, wobei der Öffnungsring oder die Öffnungslasche (11) einen Befestigungslappen (12) aufweist, der mit der Außenseite des Randbereichs (3a) durch Heißsiegeln, Kleben oder dgl. verbunden ist.

3. Dosendeckel nach Anspruch 2, **dadurch gekennzeichnet, daß** der Befestigungslappen (12) entlang einer Biegekante (12a) umgebogen ist und sein umgebogener, freier Abschnitt mit dem Randbereich (3a) des Verschlußteiles (3) mit dessen Außenseite so verbunden ist, daß die Biegekante (12a) in der Nähe des äußeren Randes des Verschlußteiles (3) angeordnet ist und im wesentlichen parallel zu diesem verläuft.

## Claims

1. Can with an easily opened can lid, consisting of
- a lid ring (2) which is constituted by forming a sheet-metal blank provided with a heat sealable coating on at least one side and stamping out the sheet-metal part surrounded by the lid ring (2) and which at its outer edge exhibits an outer flange (6) to form a double seam and at its inner edge exhibits a ring flange (5) which is formed by a rolled part and surrounds a lid opening (9), the rolled part being formed and pressed flat to form the ring flange so that the lid opening is smaller than the sheet-metal part stamped out,
- and a closing part (3) which is formed from the sheet-metal part stamped out and before being stamped out of the lid ring (2) is provided with a dish-like pressed part (3b, 3c) projecting out of the plane (E-E) of the closing part (3) and exhibiting a circumferential portion (3b) which extends perpendicularly to the plane (E-E) and lies between the flat edge area (3a) lying in the plane (E-E) and a lid central area (3c) pressed out of the plane (E-E) and extending parallel to this,
wherein
- the ring flange (5) of the lid ring (2) and the edge area (3a) of the closing part overlap one another and for closure of the lid opening (9) for the first time the edge area (3a) of the closing part and the ring flange (5) are connected detachably to one another by heat sealing in the area of their overlap, the pressed part (3b, 3c) being directed outwards in relation to the can (4) to be closed with the can lid,
- the lid opening (9) is opened for the first time by pulling the closing part (3) off the lid ring (2),
- and the outline shape and dimensions of the closing part (3) are matched to the outline shape and the dimensions of the lid opening (9) so that the closing part (3) can be inserted by its pressed part (3b, 3c) into the lid opening (9) with an interference fit to close the can lid again.

2. Can lid according to claim 1, **characterised in that** an opening ring or an opening strip (11) is attached on the outside of the edge area (3a) to pull the closing part off the lid ring (2), the opening ring or the opening strip (11) exhibiting a fastening tongue (12) which is connected to the outside of the edge area (3a) by heat sealing, gluing or the like.

3. Can lid according to claim 2, **characterised in that** the fastening tongue (12) is bent over along one bending edge (12a) and its bent over free portion is connected to the edge area (3a) of the closing part (3) on its outside so that the bending edge (12a) is located in the vicinity of the outer edge of the closing part (3) and runs essentially parallel to this.

## Revendications

1. Boîte dotée d'un couvercle à ouverture facile constitué
- d'une bague de couvercle (2), qui est obtenue par mise en forme d'une ébauche de tôle pourvue sur au moins une face d'un revêtement thermosoudable et séparation par découpage de la pièce de tôle entourée par la bague de couvercle (2), et qui présente sur son bord extérieur un collet rabattu extérieur (6) pour former un double pli et sur son bord intérieur une bride annulaire (5) formée par un enroulement, bride qui entoure une ouverture de couvercle (9), l'enroulement étant formé de telle sorte, et aplati pour former la bride annulaire de telle sorte, que l'ouverture de couvercle est plus petite que la pièce de tôle séparée par découpage,
- et d'une pièce de fermeture (3), qui est formée à partir de la pièce de tôle séparée par découpage et qui, avant la séparation d'avec la bague de couvercle (2) par découpage, est dotée d'un relief (3b, 3c) du genre pot dépassant hors du plan (E-E) de la pièce de fermeture (3), relief qui présente une partie (3b) circonférentielle qui s'étend perpendiculairement au plan (E-E) et se situe entre la région de bord plane (3a), située dans le plan (E-E), et une zone de couvercle (3c) repoussée hors du plan (E-E) et s'étendant parallèlement à ce dernier,
selon laquelle
- la bride annulaire (5) de la bague de couvercle (2) et la région de bord (3a) de la pièce de fermeture se chevauchent mutuellement et, pour la fermeture initiale de l'ouverture de couvercle (9), la région de bord (3a) de la pièce de fermeture et la bride annulaire (5) sont mutuellement assemblées de manière amovible par thermosoudage dans la région de leur chevauchement, le relief (3b, 3c) étant dirigé vers l'extérieur par rapport à la boîte (4) à fermer avec le couvercle de boîte,
- l'ouverture de couvercle (9) s'ouvre initialement en détachant la pièce de fermeture (3), en la tirant, de la bague de couvercle (2),
- et les dimensions et la forma de contour de la pièce de fermeture (3) sont adaptées aux dimensions et à la forma de contour de l'ouverture de couvercle (9) de telle sorte que la pièce de fermeture (3) peut, par son relief (3b, 3c), être insérée avec serrage dans l'ouverture de couvercle (9) pour refermer le couvercle de boîte.

2. Couvercle de boîte selon la revendication 1, **caractérisé en ce qu'**un anneau d'ouverture ou une languette d'ouverture (11) est mis en place sur le côté extérieur de la région de bord (3a) en vue de détacher la pièce de fermeture, en la tirant, de la bague de couvercle (2), l'anneau d'ouverture ou la languette d'ouverture (11) présentant une patte de fixation (12) qui est assemblée au côté extérieur de la région de bord (3a) par thermosoudage, collage ou analogue.

3. Couvercle de boîte selon la revendication 2, **caractérisé en ce que** la patte de fixation (12) est repliée le long d'une arête de pliage (12a), et sa partie libre repliée est assemblée au côté extérieur de la région de bord (3a) de la pièce de fermeture (3) de telle sorte que l'arête de pliage (12a) est disposée à proximité du bord extérieur de la pièce de fermeture (3) et s'étend essentiellement parallèlement à ce dernier.
